# FASCICULE DE BREVET EUROPEEN

(11) **EP 1 534 538 B1**
(45) Date de publication et mention de la délivrance du brevet: **19.04.2006**
(21) Numéro de dépôt: 03787835.2
(22) Date de dépôt: 06.06.2003
(51) Int. Cl.: B43K 11/00, B43K 8/04

(54) **ARTICLE D'ECRITURE A RESERVOIR CAPILLAIRE A RESTITUTION AMELIOREE**
SCHREIBWERKZEUG MIT EINEM KAPILLARBEHÄLTER FÜR EINE VERBESSERTE TINTENZUFUHR
WRITING ARTICLE HAVING A CAPILLARY RESERVOIR WITH IMPROVED INK DELIVERY

(30) Priorité: 26.07.2002 FR 0209570
(43) Date de publication de la demande: 01.06.2005
(73) Titulaire: Conte, 62205 Boulogne sur Mer (FR)
(72) Inventeur: BEDHOME, Vincent, René, Michel, F-62240 Desvres (FR); LANGE, Didier, F-62360 Saint-Léonard (FR)
(74) Mandataire: Hennion, Jean-Claude
(86) Numéro de dépôt international: PCT/FR2003/001713
(87) Numéro de publication internationale: WO 2004/016448

(56) Documents cités:
- DE-A- 3 642 037
- GB-A- 2 194 138
- US-A- 5 433 545
- US-B1- 6 244 774

## Description

La présente invention concerne le domaine des articles d'écriture dans lesquels l'encre est emprisonnée dans un réservoir capillaire. Elle concerne plus particulièrement un article d'écriture de ce type à restitution d'encre améliorée.

Dans un article d'écriture à réservoir capillaire , un connecteur lui-même capillaire assure le transfert de l'encre depuis le réservoir capillaire jusqu'à la tête d'écriture , cette dernière pouvant soit être une pièce indépendante soit consister en l'extrémité avant du connecteur. Le réservoir capillaire est constituée de manière habituelle d'un réseau de fibres. Il peut par exemple s'agir de fibres acétates ou polyester.

Un tel article d'écriture est décrit dans le document US-A-5433545, ou l'encre est formé à partir d'un pigment en poudre.

Au fur et à mesure de l'utilisation de l'article, l'encre qui est consommée au niveau de la tête d'écriture est remplacée par de l'encre provenant du réservoir capillaire. Ce type d'article présente un inconvénient majeur qui est que toute l'encre qui a été injectée dans le réservoir capillaire lors de la fabrication de l'article n'est pas restituée en terme d'écriture. En effet on constate qu'il reste une certaine proportion d'encre , incluse dans le réseau capillaire du réservoir , en fin de vie de l'article. Cette proportion d'encre non restituée peut généralement être estimée à environ 20%.

Ceci est un inconvénient à plusieurs titres. D'une part la quantité d'encre non consommée augmente inutilement le coût de l'article. D'autre part la présence de cette encre résiduelle est une source de pollution pour l'environnement. Enfin la présence de cette encre résiduelle pose des difficultés pour un recyclage possible de tels articles usagés.

Le but visé par la présente invention est de pallier les inconvénients constatés des articles d'écriture à réservoir capillaire en améliorant le taux de restitution de l'encre de tels articles.

Ce but est parfaitement atteint par un article d'écriture qui , de manière connue, comprend un corps , un réservoir capillaire dans lequel l'encre est emprisonnée et qui est logé dans ledit corps, une tête d'écriture débouchant en dehors de la partie avant dudit corps et un connecteur capillaire assurant le transfert de l'encre depuis le réservoir capillaire jusque la tête d'écriture. De manière caractéristique , selon l'invention, cet article d'écriture comporte également un second réservoir , dit auxiliaire, contenant un liquide véhiculeur de ladite encre ainsi que des moyens d'actionnement permettant de libérer ledit liquide du réservoir auxiliaire en sorte qu'il se déplace dans le réservoir capillaire principal et repousse l'encre vers le connecteur.

Bien sûr la mise en oeuvre des moyens d'actionnement est faite par l'utilisateur lorsqu'il constate une baisse de la qualité d'écriture de son article. Le liquide véhiculeur a pour fonction de déplacer vers le connecteur les inclusions d'encre dans le réseau capillaire du réservoir qui, n'auraient pas migré naturellement au cours du fonctionnement normal de l'article. Cette encre véhiculée par le liquide parvient au connecteur et l'article peut de nouveau être utilisé jusqu'à consommation totale de l'encre.

Le liquide véhiculeur , apte à remplir la fonction précisée ci-dessus, contient de préférence le solvant de l'encre. Il contient donc notamment de l'eau lorsqu'il s'agit d'une encre aqueuse.

Le liquide véhiculeur injecté dans le réservoir principal déplace l'encre résiduelle restant dans ledit réservoir, mais, en se mélangeant à ladite encre, risque d'altérer les caractéristiques initiales d'écriture de celle-ci. Pour pallier cet inconvénient, il est préférable que le liquide véhiculeur contienne tout ou partie des composants de l'encre qui confèrent à celle-ci ses propriétés d'écriture et dont la présence dans le liquide véhiculeur permet à l'encre résiduelle mélangée au liquide véhiculeur de conserver ses propriétés initiales d'écriture.

Par exemple, s'agissant d'un article d'écriture du type à encre aqueuse, le liquide véhiculeur contient une certaine proportion de glycol - notamment de l'ordre de 20 à 30% - dont on sait qu'il est utilisé pour augmenter la solubilité à l'eau de certains constituants d'une encre de type aqueux.

Par exemple, s'agissant d'un article d'écriture du type à encre effaçable à sec, le liquide véhiculeur contient une résine, dont on sait qu'elle est utilisée pour conférer à l'encre sa propriété d'effaçage à sec.

Le liquide véhiculeur peut contenir certains additifs favorisant son bon fonctionnement, notamment des agents tensioactifs.

Dans une variante de réalisation, le réservoir auxiliaire est également en matériau fibreux ; de plus lors de la mise en oeuvre des moyens d'actionnement , le réservoir auxiliaire est placé pour venir en contact avec la partie arrière du réservoir principal.

De préférence , dans cette variante , les deux réservoirs principal et auxiliaire sont disposés dans le corps de l'article selon la même direction longitudinale. Ainsi c'est la face avant du réservoir auxiliaire qui est appliquée , lors de la mise en contact , sur la face arrière du réservoir principal. Le liquide véhiculeur , contenu dans le réservoir auxiliaire , diffuse par capillarité vers le réservoir principal lors de cette mise en contact.

De manière optimale , la capillarité du réservoir auxiliaire est inférieure à celle du réservoir principal. Cette différence de capillarité présente comme avantage d'assurer un amorçage plus facile du passage du liquide véhiculeur depuis le réservoir auxiliaire jusqu'au réservoir principal lors de la mise en contact.

Dans une autre variante de réalisation, le réservoir auxiliaire est formé d'une masse spongieuse , imprégnée du liquide véhiculeur. Lors de la mise en oeuvre des moyens d'actionnement , la masse spongieuse est comprimée , libérant ainsi le liquide véhiculeur qu'elle contient.

Dans une autre variante de réalisation , le liquide véhiculeur se trouve à l'état liquide dans le réservoir auxiliaire. L'article comporte des moyens d'ouverture dudit réservoir auxiliaire , lesdits moyens permettant la libération du liquide véhiculeur contenu dans le réservoir auxiliaire lors de la mise en oeuvre des moyens d'actionnement.

D'un point de vue structurel , le réservoir auxiliaire , de quelque nature qu'il soit , est par exemple logé dans une pièce d'actionnement qui est montée coulissante par rapport à la partie du corps de l'article dans lequel se trouve le réservoir principal, le connecteur et la tête d'écriture. Il est à noter que le déplacement de cette pièce d'actionnement , déclenchant la libération du liquide véhiculeur , se traduit par une diminution de longueur de l'article, ce qui présente comme avantage de permettre aux usagers de détecter visuellement que le réservoir auxiliaire a déjà été actionné.

La présente invention sera mieux comprise à la lecture des exemples de réalisation qui vont être décrits à titre non exhaustif d'articles d'écriture à restitution d'encre améliorée, illustrés par le dessin annexé dans lequel:
Les figures 1 à 4 montrent schématiquement le principe de fonctionnement de l'article, en quatre étapes et
Les figures 5 et 6 sont des vues schématiques partielles en coupe longitudinale d'un article à deux réservoirs fibreux , principal et auxiliaire , le réservoir auxiliaire étant monté à coulissement dans la partie arrière du corps de l'article, en position inactive dans la figure 5 et en position active dans la figure 6.

L'usager se rend compte de ce que l'article d'écriture qu'il est en train d'utiliser est en fin de vie lorsqu'il constate un affaiblissement de l'intensité coloristique de ce qu'il écrit, dû à une diminution relative de l'apport d'encre provenant du réservoir. C'est notamment le cas des articles d'écriture dont l'encre est emprisonnée dans un réservoir capillaire, notamment fibreux. Actuellement , lorsqu'il fait ce constat, l'usager n'a plus qu'à jeter son article, éventuellement après avoir atteint l'intensité coloristique minimale acceptable.

Or il s'avère que même dans ces conditions extrêmes , le réservoir capillaire contient encore de l'encre , emprisonnée dans le réseau fibreux et qui n'a pas été restituée pour l'écriture lors du fonctionnement normal de l'article.

La présente invention permet d'améliorer la restitution d'encre de l'article , grâce à la mise en oeuvre d'un liquide véhiculeur apte à repousser l'encre résiduelle contenue dans le réservoir capillaire , jusqu'à consommation quasi-totale de cette encre , la libération du liquide véhiculeur étant obtenue par la mise en oeuvre de moyens d'actionnement par l'usager lorsqu'il constate l'affaiblissement de l'intensité coloristique de ce qu'il écrit.

Le réservoir auxiliaire contenant le liquide véhiculeur coopère donc avec une pièce d'actionnement qui présente une position inactive qui correspond à l'usage normal de l'article et une position active qui correspond à la libération du liquide véhiculeur. Dans la position inactive, l'encre du réservoir principal est transférée à la tête d'écriture dans la position active, le liquide véhiculeur contenue dans le réservoir auxiliaire est transféré au réservoir principal en sorte de repousser l'encre résiduelle que celui-ci contient vers le connecteur.

Les figures 1 à 4 illustrent , dans un mode particulier de réalisation, ce principe général caractéristique de l'invention.

Il s'agit d'un article d'écriture 1 qui est composé d'un corps 2 , d'un réservoir principal 3 et d'une pointe transfert 4 dont l'extrémité qui débouche au-delà de la partie avant 2a du corps 2 fait office de tête d'écriture 5.

Le corps 2 de l'article a sa partie arrière qui est constituée par une pièce 7 qui est montée coulissante par rapport à la partie principale 8 du corps 2 . Cette pièce arrière 7 , qui constitue la pièce d'actionnement de l'invention, sert de logement à un réservoir auxiliaire 6. Dans l'exemple illustré la pièce arrière 7 a un diamètre extérieur qui est ajusté par rapport au diamètre intérieur de la pièce principale 8 de telle sorte que , lors du coulissement , la pièce arrière 7 pénètre dans l'espace intérieur de la pièce principale 8 , tout en maintenant l'étanchéité.

Le réservoir principal 3 contient l'encre d'écriture adaptée à l'article 1. Le réservoir auxiliaire contient un liquide véhiculeur apte à migrer par capillarité dans le réservoir principal et à repousser l'encre résiduelle contenue par celui-ci vers la pointe transfert 4. Ce liquide véhiculeur contient le solvant de l'encre , éventuellement de l'eau s'il s'agit d'une encre aqueuse, ainsi que différents additifs , notamment des agents tensioactifs aptes à favoriser l'entraînement de l'encre lors de la migration dudit liquide dans le réservoir principal.

Les deux réservoirs 3, 6 sont tous deux réalisés de manière conventionnelle dans une matière fibreuse.

La pointe transfert 4 , dont l'extrémité avant constitue la tête d'écriture 5 , a son extrémité arrière 4a qui pénètre dans les fibres de la partie avant du réservoir principal 3.

La figure 1 illustre la disposition respective des deux réservoirs principal 3 et auxiliaire 6 en position normale de fonctionnement de l'article. Ces deux réservoirs sont éloignés l'un de l'autre , en particulier grâce à un système de languette 9 qui repousse le réservoir auxiliaire 6 vers le fond de la pièce arrière 7 , empêchant ledit réservoir auxiliaire 6 de venir en contact avec le réservoir principal 3 notamment lorsque l'article 1 est pointe en bas.

L'encre qui est consommée par la tête d'écriture 5 lors de l'utilisation de l'article 1 est remplacée par l'encre qui est contenue dans le réservoir principal 3 et qui est transférée grâce à la pointe transfert 4 jusqu'à la tête d'écriture 5. Lorsque la plus grande partie de l'encre contenue dans le réservoir 3 est consommée , l'utilisateur constate une baisse de la qualité d'écriture due à une diminution de la quantité d'encre venant sur le support d'écriture. La figure 2 illustre ce moment particulier du fonctionnement de l'article , le nombre de hachures sur le réservoir principal 3 et la pointe transfert 4 montrant qu'il reste une certaine quantité d'encre dans le réservoir principal mais qui est insuffisante pour avoir une écriture de bonne qualité. C'est le signal donné à l'utilisateur pour faire intervenir le réservoir auxiliaire 6.

Ceci est réalisé tout simplement en exerçant une pression sur le fond 7a de la pièce arrière 7 du corps 2 de manière à faire ce déplacer cette pièce arrière 7 dans le sens de la flèche F, ladite pièce arrière 7 entrant partiellement dans l'espace intérieur de la pièce principale 8. Lors de ce déplacement , la face avant 6a du réservoir auxiliaire 6 vient en contact avec la face arrière 3a du réservoir principal 3. Le liquide véhiculeur contenu dans le réservoir auxiliaire 6 migre , par capillarité , dans le réservoir principal 3 et repousse l'encre résiduelle qu'il contient vers la pointe transfert 4 et donc la tête d'écriture 5. Pour optimiser cette diffusion capillaire du liquide véhiculeur, il est préférable que la capillarité du réservoir principal 3 soit supérieure à celle du réservoir auxiliaire 6, cette différence de capillarité permettant de surpasser facilement la barrière éventuelle provoquée par l'interface entre les deux réservoirs 6, 3. Une telle différence de capillarité est par exemple obtenue , s'agissant d'un réservoir fibreux , en diminuant la densité des fibres dans le réservoir auxiliaire par rapport à celle du réservoir principal. De préférence, le réservoir auxiliaire 6 a une densité en fibres qui est de 80 à 95% de la densité en fibres du réservoir principal. A titre d'exemple , dans un marqueur, la densité en fibres du réservoir principal étant de l'ordre de 0,23g/cm³, on a choisi pour le réservoir auxiliaire une densité de fibres de l'ordre de 0,20 g/cm³.

Ainsi, du fait du contact entre les deux réservoirs 3,6, il est possible de nouveau de faire fonctionner l'article d'écriture 1 dans des conditions normales , mais pour une durée limitée qui est fonction de la quantité d'encre résiduelle du réservoir principal 3.

La figure 3 illustre ce transfert du liquide véhiculeur entre le réservoir auxiliaire 6 et le réservoir principal 3 et la poursuite de l'utilisation, tandis que la figure 4 illustre la fin de vie de l'article 1, l'encre étant totalement consommée. L'article doit donc être jeté.

La quantité de liquide véhiculeur contenue dans le réservoir auxiliaire 6 doit être juste suffisante pour permettre l'entraînement de la quantité résiduelle d'encre contenue dans le réservoir principal 3, sachant que cette quantité est en moyenne de l'ordre de 20% à 40% (suivant le type d'encre utilisé) de la quantité initiale d'encre injectée dans ledit réservoir principal 3.

De préférence dans ce cas, la quantité de liquide véhiculeur dans le réservoir auxiliaire 6 est de l'ordre de 20 à 40% de la quantité d'encre dans le réservoir principal de l'article.

Indépendamment de cette possibilité de prolonger de manière temporaire la durée de vie de l'article grâce à la consommation d'encre résiduelle contenue dans le réservoir principal 3 , l'actionnement de la pièce arrière 7 provoque une déformation du corps de l'article 1 qui permet à tout utilisateur de visualiser que ledit article est dans sa phase ultime d'utilisation, sans possibilité d'une nouvelle prolongation. En effet cet actionnement, correspondant à l'enfoncement de la pièce arrière 7 dans la pièce principale 8 du corps 2, entraîne une diminution de la longueur du corps 2 de l'article 1. Des explications seront données , et éventuellement portées sur le corps de l'article, pour informer l'utilisateur des deux positions, inactive et active de la pièce arrière 7 et qu'ainsi, lorsque la pièce arrière 7 a été déplacée en position active, il importe de se procurer un article de remplacement.

On comprend que le corps 2 de l'article doit, dans ce cas, être équipé de moyens permettant le maintien en position inactive de la pièce arrière 7 pendant l'usage normal, puis son actionnement et enfin son maintien en position rentrée.

Les figures 5 et 6 illustrent un mode particulier de réalisation permettant d'assurer ces maintiens relatifs de la pièce arrière 7 par rapport à la pièce principale 8 du corps 2.

La pièce arrière 7 , généralement de forme cylindrique , est obturée par un fond 7a tandis qu'elle est ouverte à son autre extrémité , laissant le passage pour l'introduction du réservoir auxiliaire 6. Sur sa périphérie extérieure , la pièce arrière 7 comporte, vers son extrémité ouverte, un épaulement annulaire 14 de forme sensiblement tronconique, ledit tronc de cône étant incliné vers l'avant de l'article. La pièce principale 8 du corps 2 comporte , sur sa périphérie intérieure , quatre épaulements annulaires référencés respectivement 10 à 13. Le premier épaulement 10 prolonge vers l'intérieur de l'article le bord extrême 8a de la pièce principale 8. Le second épaulement 11 est à faible distance du premier épaulement 10 et a une forme tronconique qui est complémentaire de celle de l'épaulement 14 de la pièce arrière 7. Plus précisément, comme cela apparaît clairement à l'examen de la figure 5 , l'épaulement 14 de la pièce arrière 7 est disposé entre les deux premiers épaulements 10, 11 , la face inclinée de l'épaulement 14 de la pièce arrière 7 étant sensiblement appliquée contre la face inclinée du second épaulement 11 de la pièce principale 8. Dans cette position inactive, illustrée à la figure 5 , l'épaulement 14 de la pièce arrière 7 est bloqué temporairement entre les deux premiers épaulements 10, 11 de la pièce principale 8. Cependant du fait de la forme complémentaire des épaulements 14 et 11 et de la déformabilité des matériaux utilisés, il suffit d'exercer une pression suffisante sur le fond 7a de la pièce 7 pour forcer l'épaulement 14 de la pièce. arrière 7 à passer au-delà du second épaulement 11 de la pièce principale 8 et obtenir , de ce fait , le déplacement relatif de la pièce arrière 7 par rapport à la pièce principale 8.

Le troisième épaulement de la pièce principale 8 a strictement la même configuration que le second épaulement 11. De même le quatrième épaulement 13 a la même configuration que celle du premier épaulement 10. Ainsi lors du déplacement de la pièce arrière 7 , l'épaulement 14 de la pièce arrière 7 vient s'arrêter sur le troisième épaulement de la pièce principale 12, mais il suffit encore à l'utilisateur d'exercer une pression suffisante pour passer cet obstacle et venir en butée définitive sur le quatrième épaulement 13. C'est cette position définitive , qui correspond à la position active du réservoir auxiliaire 6, qui est illustrée à la figure 6, l'épaulement 14 de la pièce arrière 7 étant maintenu définitivement entre les troisième et quatrième épaulements 12, 13 de la pièce principale 8.

La distance parcourue par l'épaulement 14 entre les deux positions inactive (figure 5) et active (figure 6) est déterminée en sorte que, dans cette seconde position, la face avant 6a du réservoir auxiliaire 6 pénètre d'environ 1mm dans la face arrière 3a du réservoir principal 3 de manière à permettre le transfert du liquide véhiculeur de l'un à l'autre réservoir 6,3 et aussi à visualiser le passage de l'article à l'usage de fin de vie

Pour assurer le maintien du réservoir 6 vers le fond 7a de la pièce arrière 7 pendant le fonctionnement normal de l'article 1 , il est prévu un système à languette 9, monté sur la face intérieure de la pièce 7, languette 9 qui vient s'appliquer sur la face avant 6a lors du déplacement de la pièce arrière 7 , et qui est repoussée par le réservoir principal 3, n'empêchant pas le contact entre les deux réservoirs 3,6.

Ce mode de réalisation n'est bien sûr pas exclusif de l'invention. Il est possible d'envisager d'autres modes de déplacement et aussi de blocage du corps arrière 7 par rapport au corps principal 8, par exemple un déplacement qui ne soit pas simplement longitudinal mais également en rotation, mettant en oeuvre dans la périphérie intérieure de la pièce principale 8 un rainurage hélicoïdal permettant en quelque sorte de visser la pièce arrière 7 pour la faire pénétrer dans la pièce principale 8, ce rainurage étant assorti de moyens anti-retour similaires à ce qui est obtenu avec les épaulements de forme tronconique complémentaires.

S'agissant de deux réservoirs 3, 6 en matière fibreuse , de préférence le diamètre du réservoir principal 3 est supérieur à celui du réservoir auxiliaire 6. Cette disposition particulière permet d'obtenir de manière certaine l'application de toute la face avant 6a du réservoir auxiliaire 6 contre la face arrière 3a du réservoir principal 3 quand bien même il y aurait un mauvais centrage relatif des deux dits réservoirs.

Dans un exemple précis et non limitatif de réalisation, le réservoir principal 3 avait un diamètre de 13,3mm, une longueur de 37 mm , contenait 3g d'encre et avait une densité en fibres de 0,234g/cm³. Quant au réservoir auxiliaire 6 , il avait un diamètre de 11,4 mm , une longueur de 29mm, contenait 1,5g de liquide véhiculeur et avait une densité en fibres de 0,203g/cm³.

Le réservoir auxiliaire peut être capillaire sans être réservoir fibreux, par exemple un réservoir fait de poudre frittée ou encore être constitué d'une masse spongieuse ayant absorbé une certaine quantité d'encre et étant susceptible de la restituer par compression de ladite masse spongieuse. Dans ce cas le déplacement relatif de la pièce arrière 7 doit être sur une distance suffisante pour obtenir l'effet de compression recherché.

Le réservoir auxiliaire peut également consister en une poche contenant de l'encre à l'état liquide. Dans ce cas la pièce d'actionnement , qui peut être la pièce arrière 7 , doit être munie de moyens d'ouverture de ladite poche , par exemple un ou plusieurs ergots effilés permettant , lors du déplacement relatif de ladite pièce de percer la poche et d'obtenir l'écoulement du liquide véhiculeur qu'elle contient. Cette poche se trouve vers le fond de la pièce arrière , étant notamment tenue en contact contre la face arrière 3a du réservoir principal 3.

Dans tous les exemples cités ci-dessus, la pièce d'actionnement est déplaçable par translation longitudinale par rapport à l'axe de symétrie de l'article 1. Ceci n'est pas exclusif de l'invention. Par exemple s'agissant d'un réservoir auxiliaire se présentant sous la forme d'une masse spongieuse contenant le liquide véhiculeur, la pièce d'actionnement peut consister dans la portion du corps de l'article contenant le réservoir auxiliaire et réalisée dans un matériau déformable par compression ou par torsion et dont la déformation est de préférence permanente une fois qu'elle a été réalisée. Il suffit alors à l'utilisateur d'exercer une force suffisante sur cette portion de l'article pour la déformer et réaliser ainsi la compression de la masse fibreuse ou spongieuse, libérant le liquide véhiculeur du réservoir auxiliaire. Dans ce cas c'est la déformation mécanique de cette portion du corps de l'article qui constitue le repère visuel de fin de vie pour l'article.

## Revendications

1. Article d'écriture (1) comprenant un corps (2), un réservoir capillaire (3) dans lequel l'encre est emprisonnée et qui est logé dans ledit corps, une tête d'écriture (5) débouchant en dehors de la partie avant (2a) dudit corps et un connecteur capillaire (4) assurant le transfert de l'encre depuis le réservoir capillaire (3) jusque la tête d'écriture (5), **caractérisé en ce qu'**il comporte également un second réservoir (6), dit auxiliaire, contenant un liquide véhiculeur de ladite encre ainsi que des moyens d'actionnement (7) permettant de libérer ledit liquide du réservoir auxiliaire en sorte qu'il se déplace dans ledit réservoir capillaire , dit principal (3), et repousse l'encre vers le connecteur (4).

2. Article selon la revendication 1 **caractérisé en ce que** le liquide véhiculeur contient le solvant de l'encre, notamment de l'eau lorsqu'il s'agit d'une encre aqueuse.

3. Article d'écriture selon l'une des revendications 1 ou 2 **caractérisé en ce que** le liquide véhiculeur contient tout ou partie des composants de l'encre du réservoir principal (3) permettant à l'encre résiduelle entraînée par le liquide véhiculeur, de conserver ses propriétés initiales d'écriture.

4. Article d'écriture à encre du type à encre aqueuse selon la revendication 3 **caractérisé en ce que** le liquide véhiculeur contient du glycol.

5. Article d'écriture du type à encre effaçable à sec selon la revendication 3 **caractérisé en ce que** le liquide véhiculeur contient une résine conférant à l'encre des propriétés d'effaçage à sec.

6. Article selon l'une des revendications 1 à 5 **caractérisé en ce que** le liquide véhiculeur contient au moins un agent tensioactif.

7. Article selon l'une des revendications 1 à 6 **caractérisé en ce que** la quantité de liquide véhiculeur est de l'ordre de 20 à 40% de la quantité d'encre contenue dans le réservoir principal (3).

8. Article selon l'une des revendications 1 à 7 **caractérisé en ce que** le réservoir principal (3) et le réservoir auxiliaire (6) sont tous deux des réservoirs en matériau fibreux et **en ce que** lors de la mise en oeuvre des moyens d'actionnement (7), le réservoir auxiliaire (6) est déplacé pour venir en contact avec le réservoir principal (3).

9. Article selon la revendication 8 **caractérisé en ce que** les deux réservoirs principal (3) et auxiliaire (6) sont disposés dans le corps (2) de l'article selon la même direction longitudinale et **en ce que** la face avant (6a) du réservoir auxiliaire (6) est appliquée, lors de la mise en contact, sur la face arrière (3a) du réservoir principal (3).

10. Article selon l'une des revendications 8 ou 9 **caractérisé en ce que** la capillarité du réservoir auxiliaire (6) est inférieure à celle du réservoir principal (3).

11. Article selon la revendication 10 **caractérisé en ce que** la densité en fibres du réservoir auxiliaire (6) est de 80 à 95% de la densité en fibres du réservoir principal (3).

12. Article selon l'une des revendications 8 à 11 **caractérisé en ce que** le diamètre du réservoir principal (3) est supérieur à celui du réservoir auxiliaire (6).

13. Article selon l'une des revendications 1 à 7 **caractérisé en ce que** le réservoir auxiliaire (6) est formé d'une masse spongieuse , imprégnée de liquide véhiculeur , et **en ce que** lors de la mise en oeuvre des moyens d'actionnement, la masse spongieuse est comprimée , libérant ainsi le liquide qu'elle contient.

14. Article selon l'une des revendication 1 à 7 **caractérisé en ce que** le réservoir auxiliaire (6) est une poche remplie de liquide véhiculeur et **en ce qu'**il comporte des moyens d'ouverture de ladite poche, lesdits moyens étant actionnés pour libérer le liquide véhiculeur contenu dans le réservoir auxiliaire lors de la mise en oeuvre des moyens d'actionnement.

15. Article selon la revendication 14 **caractérisé en ce que** les moyens d'ouverture consistent en au moins un ergot effilé , apte à percer ladite poche lors de la mise en oeuvre des moyens d'actionnement.

16. Article selon l'une des revendications 1 à 15 **caractérisé en ce que** le réservoir auxiliaire (6) est logé dans une pièce d'actionnement qui est une pièce arrière (7) montée coulissante par rapport à la pièce principale (8) du corps de l'article dans laquelle se trouve le réservoir principal (3), les moyens de transfert capillaire (4) et la tête d'écriture (5).

17. Article selon la revendication 16 **caractérisé en ce que** le corps (2) de l'article comporte des moyens de maintien de la pièce d'actionnement permettant son maintien temporaire en position inactive, et lors de l'actionnement de ladite pièce , son passage en position active et son maintien définitif dans ladite position.

18. Article selon la revendication 17 **caractérisé en ce que** les moyens de maintien (10 à 14) de la pièce d'actionnement (7) comprennent :
a) sur la périphérie extérieure de la pièce d'actionnement , un épaulement annulaire (14) de forme sensiblement tronconique,
b) sur la périphérie intérieure de la pièce principale (8) du corps (2) qui est en regard dudit épaulement (14), quatre épaulements annulaires (10 à 13), le premier (10) et le quatrième (13) formant butées définitives et le second (11) et le troisième (12), de forme tronconique complémentaire à l'épaulement (14) portée par la pièce d'actionnement (7), formant butées temporaires.

19. Article selon la revendication 17 **caractérisé en ce que** la pièce d'actionnement a un déplacement longitudinal et en rotation, grâce à un rainurage hélicoïdal prévu dans la périphérie intérieure de la pièce principale permettant de faire pénétrer la pièce d'actionnement dans la pièce principale , ledit rainurage étant assorti de moyens anti-retour.

20. Article selon l'une des revendications 1 à 6 **caractérisé en ce que** les moyens d'actionnement consistent dans la portion du corps qui contient le réservoir auxiliaire (6) et qui est réalisée dans un matériau déformable par compression ou par torsion et dont la déformation est permanente une fois qu'elle a été réalisée.

## Patentansprüche

1. Schreibgerät (1), das einen Körper (2), einen Kapillarbehälter (3), in welchem sich Tinte befindet und der in den genannten Körper eingelassen ist, einen Schreibkopf (5), welcher aus dem vorderen Teil (2a) des genannten Körpers herausragt, und einen Kapillarverbinder (4) aufweist, der den Transport der Tinte vom Kapillarbehälter (3) bis zum Schreibkopf (5) sicherstellt, **dadurch gekennzeichnet, daß** es ebenfalls einen zweiten, Hilfsbehälter genannten Behälter (6) aufweist, welcher eine Transportflüssigkeit der genannten Tinte enthält, sowie Betätigungsmittel (7), die das Freisetzen der Flüssigkeit aus dem Hilfsbehälter derart erlauben, daß sie sich in den erwähnten, Hauptbehälter (3) genannten Kapillarbehälter bewegt und die Tinte in Richtung des Verbinders (4) verdrängt.

2. Gerät nach Anspruch 1, **dadurch gekennzeichnet, daß** die Transportflüssigkeit das Lösungsmittel der Tinte enthält, insbesondere Wasser, falls es sich um wäßrige Tinte handelt.

3. Schreibgerät nach Anspruch 1 oder 2, **dadurch gekennzeichnet, daß** die Transportflüssigkeit die Bestandteile der Tinte des Hauptbehälters (3) vollständig oder teilweise enthält, so daß die ursprünglichen Schreibeigenschaften der durch die Transportflüssigkeit verdrängten Tinte erhalten bleiben.

4. Tintenschreibgerät für wäßrige Tinte nach Anspruch 3, **dadurch gekennzeichnet, daß** die Transportflüssigkeit Glycol enthält.

5. Schreibgerät für trocken löschbare Tinte nach Anspruch 3, **dadurch gekennzeichnet, daß** die Transportflüssigkeit ein Harz enthält, welches der Tinte die Trockenlöschbarkeitseigenschaften verleiht.

6. Gerät nach einem der Ansprüche 1 bis 5, **dadurch gekennzeichnet, daß** die Transportflüssigkeit mindestens ein Tensid enthält.

7. Gerät nach einem der Ansprüche 1 bis 6, **dadurch gekennzeichnet, daß** die Menge der Transportflüssigkeit ca. 20 bis 40% der Menge an Tinte beträgt, die im Hauptbehälter (3) enthalten ist.

8. Gerät nach einem der Ansprüche 1 bis 7, **dadurch gekennzeichnet, daß** es sich bei dem Hauptbehälter (3) und dem Hilfsbehälter (6) um Behälter aus Fasermaterial handelt und daß bei der Anwendung der Betätigungsmittel (7) der Hilfsbehälter (6) verschoben wird und den Hauptbehälter (3) berührt.

9. Gerät nach Anspruch 8, **dadurch gekennzeichnet, daß** der Hauptbehälter (3) und der Hilfsbehälter (6) im Körper (2) des Schreibgeräts in derselben Längsrichtung angeordnet sind und daß die vordere Seite (6a) des Hilfsbehälters (6) beim Berühren der Behälter gegen die hintere Seite (3a) des Hauptbehälters (3) gedrückt wird.

10. Gerät nach einem der Ansprüche 8 oder 9, **dadurch gekennzeichnet, daß** die Kapillarität des Hilfsbehälters (6) kleiner als die des Hauptbehälters (3) ist.

11. Gerät nach Anspruch 10, **dadurch gekennzeichnet, daß** die Faserdichte des Hilfsbehälters (6) 80 bis 95% der Faserdichte des Hauptbehälters (3) beträgt.

12. Gerät nach einem der Ansprüche 8 bis 11, **dadurch gekennzeichnet, daß** der Durchmesser des Hauptbehälters (3) größer als der des Hilfsbehälters (6) ist.

13. Gerät nach einem der Ansprüche 1 bis 7, **dadurch gekennzeichnet, daß** der Hilfsbehälter (6) aus einer mit Transportffüssigkeit getränkten, schwammartigen Masse besteht und daß die schwammartige Masse bei der Anwendung der Betätigungsmittel zusammengedrückt und dabei die Flüssigkeit, die daran enthalten ist, freigesetzt wird.

14. Gerät nach einem der Ansprüche 1 bis 7, **dadurch gekennzeichnet, daß** der Hilfsbehälter (6) eine mit Transportflüssigkeit gefüllte Tasche ist und daß es Mittel zum Öffnen der genannten Tasche aufweist, wobei die genannten Mittel betätigt werden, um die Transportflüssigkeit, die in dem Hilfsbehälter enthalten ist, bei der Anwendung der Betätigungsmittel freizusetzen.

15. Gerät nach Anspruch 14, **dadurch gekennzeichnet, daß** die Öffnungsmittel aus mindestens einem spitz zulaufenden Vorsprung bestehen, der die Fähigkeit aufweist, die genannte Tasche beim Anwenden der Betätigungsmittel zu durchstechen.

16. Gerät nach einem der Ansprüche 1 bis 15, **dadurch gekennzeichnet, daß** der Hüfsbehälter (6) in ein Betätigungsteil eingelassen ist, bei dem es sich um ein hinteres Teil (7) handelt, welches gegenüber dem Hauptteil (8) des Körpers des Geräts verschiebbar befestigt ist, und in dem sich der Hauptbehälter (3), die Mittel zum Kapillartransport (4) und der Schreibkopf (5) befinden.

17. Gerät nach Anspruch 16, **dadurch gekennzeichnet, daß** der Körper (2) des Geräts Mittel zum Halten des Betätigungsteils aufweist, durch die das temporäre Halten desselben in der inaktiven Position ermöglicht wird und beim Betätigen des Teils seine Verschiebung in die aktive Position und sein definitives Halten in der genannten Position ermöglicht wird.

18. Gerät nach Anspruch 17, **dadurch gekennzeichnet, daß** die Haltemittel (10 bis 14) des Betätigungsteils (7) folgendes umfassen:
a) am äußeren Rand des Betätigungsteils einen ringförmigen Ansatz (14) mit weitestgehend kegelstumpfartiger Form,
am inneren Rand des Hauptteils (8) des Körpers (2), das dem genannten Ansatz (14) zugewandt ist, vier ringförmige Ansätze (10 bis 13), wobei der erste (10) und vierte (13) definitive Anschläge und der zweite (11) und dritte (12) temporäre Anschläge bilden, die eine zum Ansatz (14) des Betätigungsteils (7) komplementäre kegelstumpfartige Form aufweisen.

19. Gerät nach Anspruch 17, **dadurch gekennzeichnet, daß** das Betätigungsteil durch eine am Innenrand des Hauptteils vorgesehene Spirainut, die das Einführen des Betätigungsteils in das Hauptteil ermöglicht, in Längsrichtung und drehbar beweglich ist, wobei die genannte Nut mit Rückdrehsicherungsmitteln versehen ist.

20. Gerät nach einem der Ansprüche 1 bis 6, **dadurch gekennzeichnet, daß** die Betätigungsmittel aus dem Teil des Körpers bestehen, der den Hilfsbehälter (6) enthält und der aus einem Material hergestellt ist, das durch Druck oder Verdrehen verformbar ist, und dessen Verformung, sobald sie erfolgt ist, dauerhaft ist.

## Claims

1. A writing instrument (1) comprising a body (2), a main reservoir (3) containing ink and housed in said body (2), a writing head (5) projecting from the front part (2a) of said body (2), and a capillary connector (4) for transferring ink from the main reservoir (3) to the writing head (5), which instrument is **characterized in that** said writing instrument also comprises an auxiliary reservoir (6) containing an ink carrier liquid, and actuator means (7) for releasing said liquid from the auxiliary reservoir (6) so that said liquid flows into the main reservoir (3) and expels the ink towards the connector (4).

2. A writing instrument according to claim 1, **characterized in that** said carrier liquid contains the ink solvent, in particular water in the case of a water-based ink.

3. A writing instrument according to either claim 1 or claim 2, **characterized in that** said carrier liquid contains all or any of the components of the ink in the main reservoir (3), whereby the original writing properties of the residual ink carried by the carrier liquid are preserved.

4. A writing instrument according to claim 3, of the water-based ink type, **characterized in that** the carrier liquid contains glycol.

5. A writing instrument according to claim 3, of the dry-wipe ink type, **characterized in that** the carrier liquid contains a resin conferring its dry-wipe properties on the ink.

6. A writing instrument according to any one of claims 1 to 5, **characterized in that** the carrier liquid contains at least one surfactant.

7. A writing instrument according to any one of claims 1 to 6, **characterized in that** the quantity of carrier liquid is of the order of 20% to 40% of the quantity of ink contained in the main reservoir (3).

8. A writing instrument according to any one of claims 1 to 7, **characterized in that** the main reservoir (3) and the auxiliary reservoir (6) are both fibrous material reservoirs and **in that**, upon operation of the actuator means (7), the auxiliary reservoir (6) is displaced into contact with the main reservoir (3).

9. A writing instrument according to claim 8, **characterized in that** the main reservoir (3) and the auxiliary reservoir (6) are disposed in the body (2) of the instrument in the same longitudinal direction and **in that** the front face (6a) of the auxiliary reservoir (6) is pressed onto the rear face (3a) of the main reservoir (3) when they are brought into contact.

10. A writing instrument according to either claim 8 or claim 9, **characterized in that** the capillarity of the auxiliary reservoir (6) is lower than the capillarity of the main reservoir (3).

11. A writing instrument according to claim 10, **characterized in that** the fiber density of the auxiliary reservoir (6) is from 80% to 95% of the fiber density of the main reservoir (3).

12. A writing instrument according to any one of claims 8 to 11, **characterized in that** the diameter of the main reservoir (3) is greater than the diameter of the auxiliary reservoir (6).

13. A writing instrument according to any one of claims 1 to 7, **characterized in that** the auxiliary reservoir (6) takes the form of a spongy mass impregnated with carrier liquid and **in that**, upon operation of the actuator means, the spongy mass is compressed, thereby releasing the liquid that it contains.

14. A writing instrument according to any one of claims 1 to 7, **characterized in that** the auxiliary reservoir (6) is a sachet filled with carrier liquid and **in that** the instrument comprises means for opening said sachet, said means being actuated to release the carrier liquid contained in the auxiliary reservoir upon operation of the actuator means.

15. A writing instrument according to claim 14, **characterized in that** the opening means consist in at least one tapered lug adapted to pierce said sachet upon operation of the actuator means.

16. A writing instrument according to any one of claims 1 to 15, **characterized in that** the auxiliary reservoir (6) is housed in an actuator part that is a rear part (7) mounted to slide relative to the main part (8) of the body of the instrument containing the main reservoir (3), the capillary transfer means (4) and the writing head (5).

17. A writing instrument according to claim 16, **characterized in that** the body (2) of the instrument comprises means for retaining the actuator part adapted to retain it temporarily in an inactive position and, upon operation of said actuator part, to move it to an active position and to retain it inextricably in said active position.

18. A writing instrument according to claim 17, **characterized in that** the means (10 to 14) for retaining the actuator part (7) comprise:
a) a substantially frustoconical annular shoulder (14) on the outside periphery of the actuator part, and
b) on the inside periphery of the main part (8) of the body (2), facing said shoulder (14), four annular shoulders (10 to 13), of which a first shoulder (10) and a fourth shoulder (13) form definitive abutments and a second shoulder (11) and a third shoulder (12), having a frustoconical shape complementary to that of the shoulder (14) carried by the actuator part (7), form temporary abutments.

19. A writing instrument according to claim 17, **characterized in that** the actuator part undergoes longitudinal and rotational displacement by virtue of a helicoidal groove provided on the inside periphery of the main part, allowing the actuator part to penetrate into the main part, said groove being provided with non-return means.

20. A writing instrument according to any one of claims 1 to 6, **characterized in that** the actuator means consist in the portion of the body that contains the auxiliary reservoir (6) and is made from a material that is deformable by compression or by torsion and whose deformation is permanent.
